# FASCICULE DE BREVET EUROPEEN

(11) **EP 3 913 276 B1**
(45) Date de publication et mention de la délivrance du brevet: **30.07.2025**
(21) Numéro de dépôt: 21167999.8
(22) Date de dépôt: 13.04.2021
(51) Int. Cl.: F17C 13/02

(54) **RÉCIPIENT DE GAZ SOUS PRESSION ÉQUIPÉ D'UN DISPOSITIF ÉLECTRONIQUE AVEC MOYENS D'ACQUITTEMENT D'ALERTES**
DRUCKGASBEHÄLTER, DER MIT EINER ELEKTRONISCHEN VORRICHTUNG MIT MITTELN ZUR BESTÄTIGUNG VON ALARMEN AUSGESTATTET IST
CONTAINER FOR PRESSURISED GAS PROVIDED WITH AN ELECTRONIC DEVICE WITH ALERT ACKNOWLEDGEMENT MEANS

(30) Priorité: 20.05.2020 FR 2005141
(43) Date de publication de la demande: 24.11.2021
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: ANDRE DIAS, Sofia, 92160 Antony (FR); BELLINGERI, Federica, 1804 Zemst (BE)
(74) Mandataire: Air Liquide

(56) Documents cités:
- EP-A1- 3 002 498
- EP-B1- 3 002 498
- FR-A1- 3 070 592
- US-A1- 2003 189 492
- US-A1- 2008 150 739
- US-B1- 10 151 405
- US-B2- 10 533 709

## Description

L'invention porte sur un récipient de fluide sous pression, en particulier une bouteille de gaz sous pression, équipé d'un robinet de distribution de fluide comprenant un dispositif électronique à afficheur numérique configuré pour déclencher, le cas échéant, une alerte sonore et une alerte visuelle en cas de détection d'une anomalie, telle une autonomie basse ou un clampage du conduit de distribution de fluide, et comprenant des moyens d'acquittement d'alertes améliorés ; ainsi que l'utilisation d'un tel récipient de fluide sous pression pour stocker ou distribuer un gaz ou mélange gazeux, en particulier de l'oxygène médical.

Les fluides ou gaz médicaux, tel l'oxygène, les mélanges NO/N₂, N₂O/O₂, He/O₂, l'air médical ou autre, sont généralement conditionnés dans des récipients de gaz sous pression, en particulier des bouteilles ou bonbonnes de gaz. Ces récipients de gaz sont équipés d'un robinet de distribution, avec ou sans système de détente intégré, ou RDI servant à fournir le gaz médical et d'un manomètre à aiguille ou digital servant à afficher la pression de gaz résiduelle.

En général, le robinet et le manomètre sont protégés par un capotage de protection, aussi appelé « chapeau », servant à les prémunir contre les chocs, les chutes, les salissures... Ainsi, le document EP-A-2918893 propose une telle bouteille de gaz équipée d'un RDI et d'un manomètre mécanique à aiguille, alors que le document EP-A-2918892 propose une bouteille de gaz équipée d'un un RDI et d'un dispositif électronique à écran d'affichage digital.

Pour utiliser le fluide, telle gaz, c'est-à-dire le soutirer du récipient, il est courant de raccorder une conduite flexible, tel un tuyau flexible en plastique, au raccord de sortie en débit du robinet de distribution par lequel le fluide est délivré avant d'être acheminé par la conduite de gaz flexible. Or, il arrive assez fréquemment que la conduite de gaz flexible soit plus ou moins clampée, c'est-à-dire écrasée, tordue ou pliée. Le clampage est alors détecté par le dispositif électronique qui déclenche alors une alerte dite de clampage afin d'alerter l'utilisateur.

Par ailleurs, au fil de l'utilisation du fluide, le récipient se vide progressivement, plus ou moins vite en fonction du débit de soutirage choisi. L'autonomie en fluide est également surveillée par le dispositif électronique afin d'alerter l'utilisateur lorsque l'autonomie devient faible. Par exemple, lorsque l'autonomie devient inférieure à un temps donné, typiquement environ 30 minutes ou moins, le dispositif électronique déclenche une alerte dite d'autonomie.

Bien entendu, le dispositif électronique peut être aussi configuré pour déclencher d'autres alertes s'il détecte d'autres anomalies ou situations potentiellement problématiques, par exemple une autonomie en courant électrique trop faible ou autre.

Dans tous les cas, il peut être prévu de déclencher une alerte sonore, visuelle ou les deux, afin d'attirer l'attention de l'utilisateur, par exemple par allumage continu ou clignotant d'une (ou des) LED lumineuse, par déclenchement d'un signal sonore, intermittent ou continu.

Or, la gestion de ces alertes et leur acquittement peuvent être problématiques en pratique, c'est-à-dire sur le lieu d'utilisation, par exemple en milieu hospitalier.

Ainsi, en pratique, il a été observé que certains utilisateurs, qui sont gênés par les alertes, ont tendance à les acquitter immédiatement, c'est-à-dire à les couper/stopper. Or, cela peut conduire à des problèmes de sécurité, par exemple si une personne acquitte une alerte puis s'éloigne du récipient et qu'une deuxième personne, qui n'est pas informée de l'acquittement ayant eu lieu, se met ensuite à utiliser le récipient, sans prendre garde à son autonomie insuffisante par exemple.

A l'inverse, une alerte ne doit pas devenir une nuisance pour l'utilisateur si elle ne peut être acquittée après déclenchement. Cependant, lorsqu'elle est acquittée, on ne doit pas se heurter au problème précédent.

De plus, il doit être possible d'acquitter une alerte pendant le temps nécessaire pour opérer une action requise, par exemple le temps pour réaliser un remplacement de la bouteille de gaz si une autonomie faible est détectée. Toutefois, pour des raisons de sécurité, l'alerte doit se réactiver si un temps donné a été dépassé que l'action requise ait été opérée ou non.

En outre, il doit être aussi possible d'acquitter une alerte sans avoir à fermer le robinet afin de pouvoir continuer à distribuer du gaz.

US-A-2003/0189492 propose un système de monitoring de la teneur en oxygène dans le sang d'un patient avec déclenchement d'une alarme lorsque la saturation en oxygène du patient chute sous une valeur-seuil. Il comprend un dispositif électronique venant se fixer au robinet de distribution d'une bouteille de gaz et servant à déterminer et afficher le niveau d'oxygène liquide ou la pression d'oxygène dans la bouteille. Ce système est donc limité au suivi de la teneur en O₂ sanguin du patient pour déclencher une alarme. Autrement dit, il ne permet pas de détecter un clampage du tuyau d'alimentation en oxygène ou une autonomie trop faible sans chute notable de la teneur en O₂ sanguin, par exemple au début de clampage. De plus, ce système est complexe car nécessite le suivi de la teneur en O₂ sanguin du patient.

On connait par ailleurs FR-A-3070592 qui propose un système d'aide à l'administration d'oxygène d'un patient traité par oxygénothérapie, permettant de déterminer si la saturation en oxygène (SpO₂) d'un patient est correcte et, dans la négative, de proposer un protocole d'administration d'oxygène mémorisé afin de rétablir une SpO₂ adéquate. Le réglage du débit d'oxygène se fait à distance par commande via des moyens de traitement de données, d'une vanne pilotée.

Le but de l'invention est dès lors d'améliorer la gestion des alertes déclenchées par un dispositif électronique équipant un récipient de fluide sous pression, en particulier une bouteille de gaz sous pression, équipé d'un robinet de distribution de fluide comprenant un dispositif électronique à afficheur numérique afin de résoudre tout ou partie des problèmes susmentionnés, notamment afin de pouvoir détecter rapidement un clampage ou une autonomie trop basse et ce, sans nécessiter de suivi de la teneur en O₂ sanguin du patient.

La solution de l'invention porte sur un récipient de fluide sous pression, en particulier une bouteille de gaz, comprenant un robinet de distribution de fluide équipé d'un dispositif électronique, ledit dispositif électronique comprenant :
- des moyens de pilotage à microprocesseur configurés pour commander des moyens d'alerte sonore et des moyens d'alerte visuelle de manière à déclencher au moins une alerte sonore et/ou une alerte visuelle, et
- des moyens d'acquittement d'alerte actionnables par un utilisateur pour interrompre les alertes sonore et/ou visuelle lorsqu'ils sont actionnés par l'utilisateur,
dans lequel :
- les moyens de pilotage à microprocesseur sont en outre configurés pour opérer selon les étapes de :
   a) déclencher une alerte sonore et/ou une alerte visuelle pendant une durée d'alerte (T1),
   b) interrompre les alertes sonore et/ou visuelle après la durée d'alerte (T1), et
   c) répéter les étapes a) et b), après une durée d'interruption d'alertes (T2),
- et les moyens d'acquittement d'alerte, lorsqu'ils sont actionnés par un utilisateur, coopèrent avec les moyens de pilotage pour interrompre pendant une durée d'acquittement (T3) préfixée, les alertes sonore et/ou visuelle avant la fin de la durée d'alerte (T1) de l'étape a) et/ou pour empêcher une répétition d'un déclenchement d'alertes sonore et/ou visuelle selon l'étape c),
caractérisé en ce que :
- le dispositif de sélection de débit comprend un volant rotatif configuré pour se déplacer entre plusieurs positions angulairement décalées les uns des autres, chaque position correspondant à une valeur de débit de gaz désiré (Qd) donnée comprise entre 0 et 30 L/min,
- le robinet de distribution de fluide comprend un capteur de pression pour mesurer la pression du fluide à plusieurs instants (t₁, t₂) successifs et fournir aux moyens de pilotage une ou des mesures de pression (p₁, p₂) correspondant à la pression du fluide mesurée auxdits instants (t₁, t₂) successifs, et
- les moyens de pilotage sont configurés pour traiter la ou les mesures de pression (p₁, p₂) fournies par le capteur de pression de manière à :
   i) déterminer le débit de gaz réel (Qr) fourni par le raccord de sortie en débit du robinet, entre les instants successifs (t₁, t₂), à partir des mesures de pression (p₁, p₂) opérées aux instants successifs (t₁, t₂) ;
   ii) comparer le débit de gaz réel (Qr) au débit de gaz désiré (Qd) ; et
   iii) déclencher une alerte de clampage lorsque : Qr < n . Qd avec $n \leq 0 , 80 \left(i.e. 80%\right) ,$ ou
      1) calculer une autonomie en fluide à partir de la valeur de débit de gaz désiré (Qd) et des valeurs de pression mesurées (p₁, p₂), et
      2) déclencher une l'alerte d'autonomie en fluide, lorsque l'autonomie calculée est inférieure à une durée prédéfinie, typiquement une durée prédéfinie inférieure ou égale à 60 minutes.

Selon le mode de réalisation considéré, le récipient de l'invention peut comprendre l'une ou plusieurs des caractéristiques suivantes :
- les moyens de pilotage à microprocesseur sont configurés pour répéter cycliquement les étapes a) et b).
- les moyens de pilotage sont configurés pour répéter les étapes a) et b) au moins 3 fois de suite.
- les moyens de pilotage à microprocesseur sont configurés pour déclencher des alertes sonore et/ou visuelle continues ou discontinues, en particulier des séquences d'impulsions sonores ou lumineuses successives.
- l'alerte sonore comprend l'émission d'au moins un signal sonore continu ou discontinu, i.e. intermittent, telle une séquence de sons audibles rapides (i.e. impulsions sonores, séparés par des pauses brèves.
- l'alerte visuelle comprend l'émission d'au moins un signal visuel continu ou intermittent, tel un clignotement.
- l'alerte visuelle est une alerte lumineuse, tel qu'un clignotement.
- les alertes sonore et/ou visuelle comprennent une séquence de signaux sonores et/ou visuels discontinus, délivrés pendant la durée d'alerte (T1).
- l'alerte sonore comprend une séquence sonore comprenant un signal sonore discontinu, délivré pendant la durée d'alerte (T1), ledit signal sonore discontinu comprenant des sons brefs successifs séparés les uns des autres par des pauses courtes, typiquement des d'impulsions sonores successives, i.e. des bips sonores successifs. Les sons brefs successifs (ou impulsions sonores successives) ont chacun une durée de moins de 1 seconde, préférentiellement une durée de l'ordre de quelques dizaines à centaines de millisecondes. De façon analogue, les pauses courtes ont une durée de moins de 1 seconde, préférentiellement une durée de l'ordre de quelques dizaines à centaines de millisecondes. Par exemple, une telle séquence sonore peut comprendre au moins 3 bips de quelques dizaines ou centaines de millisecondes chacun séparés par des pauses de quelques dizaines ou centaines de millisecondes.
- l'alerte visuelle comprend une séquence visuelle comprenant un signal visuel discontinu, délivré pendant la durée d'alerte (T1), ledit signal visuel discontinu comprenant des impulsions visuelles, en particulier le clignotement d'une ou plusieurs LEDs ou le clignotement d'un écran d'affichage numérique et/ou d'une icône ou d'un pictogramme d'alerte affiché sur ledit écran d'affichage numérique.
- les moyens de pilotage à microprocesseur sont configurés pour déclencher une alerte sonore et une alerte visuelle pendant la durée d'alerte (T1).
- les moyens d'acquittement d'alerte, lorsqu'ils sont actionnés par un utilisateur, sont configurés pour interrompre les alertes sonore et visuelle, de préférence pour interrompre simultanément les alertes sonore et visuelle.
- les moyens de pilotage sont configurés pour déclencher une alerte de clampage ou une l'alerte d'autonomie en fluide.
- les moyens de pilotage à microprocesseur comprennent un ou plusieurs microprocesseurs.
- les moyens de pilotage comprennent une carte électronique.
- les moyens de pilotage sont configurés pour déclencher de façon synchronisée l'alerte sonore et l'alerte lumineuse.
- les moyens de pilotage à microprocesseur configurés pour commander des moyens d'alerte sonore et des moyens d'alerte visuelle de manière à déclencher au moins une alerte sonore et une alerte visuelle lorsqu'ils déterminent une autonomie en fluide inférieure ou égale à une valeur-seuil d'autonomie donnée, c'est-à-dire une alerte d'autonomie.
- la valeur-seuil d'autonomie est inférieure ou égale à 1 heure (i.e. 60 minutes), de préférence inférieure ou égale à 45 min, de préférence encore inférieure ou égale à 30 min, avantageusement comprise entre environ 10 et 30 minutes.
- les moyens de pilotage à microprocesseur configurés pour commander des moyens d'alerte sonore et des moyens d'alerte visuelle de manière à déclencher au moins une alerte sonore et une alerte visuelle lorsqu'ils déterminent un clampage de conduit, c'est-à-dire une alerte de clampage.
- la durée d'alerte (T1) et la durée d'interruption d'alertes (T2) sont telles que : T2 = T1 ou T2 < T1.
- la durée d'alerte (T1) est comprise entre 1 seconde et 5 min, de préférence inférieure ou égale à 2 min, de préférence encore inférieure ou égale à 1 min.
- par exemple, la durée d'alerte (T1) est comprise entre 1 seconde et 20 secondes, de préférence inférieure à 10 secondes, par exemple de l'ordre de 3 secondes.
- la durée d'interruption d'alertes (T2) est comprise entre 1 seconde et 30 min.
- par exemple, la durée d'interruption d'alertes (T2) est comprise entre 1 seconde et 20 secondes, de préférence inférieure à 10 secondes, par exemple de l'ordre de 3 secondes.
- la durée d'acquittement (T3) est comprise entre 1 et 10 min, de préférence comprise entre 1 et 8 min, de préférence encore comprise entre 1.5 et 6 min.
- les moyens d'alerte sonore comprennent un haut-parleur, de préférence porté la carte électronique et/ou protégé par une membrane d'étanchéité.
- selon un autre mode de réalisation, les moyens d'alerte sonore comprennent un dispositif de type buzzer (i.e. buzzer = avertisseur sonore), c'est-à-dire un dispositif émettant un signal sonore de fréquence fixe, tels des bip continus ou intermittents.
- préférentiellement, le dispositif de type buzzer est porté par la carte électronique.
- les moyens d'alerte visuelle comprennent au moins une diode lumineuse, c'est-à-dire une LED ou analogue.
- les moyens d'alerte visuelle comprennent au moins une diode lumineuse allumée en continue ou clignotante, c'est-à-dire allumée de manière discontinue (i.e. impulsions lumineuses).
- le dispositif électronique comprend un afficheur numérique, i.e. tel un écran d'affichage d'information, par exemple de type LCD.
- les moyens d'alerte visuelle comprennent des moyens de clignotement configurés pour opérer un clignotement de l'afficheur numérique, i.e. écran, du dispositif électronique.
- les moyens d'alerte visuelle comprennent des moyens d'affichage d'un pictogramme d'alerte configurés pour afficher une icône d'alerte ou tout autre pictogramme analogue sur l'afficheur numérique du dispositif électronique.
- les moyens d'acquittement d'alerte actionnables par un utilisateur comprennent un organe d'activation à actionnement digital.
- l'organe d'activation à actionnement digital est configuré pour transmettre d'un signal d'interruption d'alerte aux moyens de pilotage.
- l'organe d'activation à actionnement digital est un bouton ou une touche d'acquittement.
- les moyens de pilotage sont configurés pour interrompre les alertes en réponse à la réception d'un signal d'interruption d'alerte résultant d'un actionnement de l'organe d'activation, typiquement d'un appui sur le bouton ou analogue.
- le récipient de fluide sous pression comprend un volume interne de stockage de fluide sous pression, en particulier de gaz sous pression.
- le robinet de distribution de fluide comprend un dispositif de sélection de débit permettant de sélectionner un débit de fluide désiré (Qd).
- le robinet de distribution de fluide comprend un raccord de sortie en débit pour délivrer le fluide au débit désiré (Qd).
- le capteur de pression fournit au microprocesseur, les mesures de pression (p₁, p₂) correspondant à la pression du fluide mesurée auxdits instants (t₁, t₂) successifs.
- les moyens de pilotage, en particulier le microprocesseur, sont configurés pour traiter la ou les mesures de pression (p₁, p₂) fournies par le capteur de pression.
- le raccord de sortie en débit du robinet de distribution de fluide est configuré pour être connecté fluidiquement à une conduite de gaz flexible ou un autre dispositif utilisant le fluide, tel un dispositif ou appareil médical.
- les moyens de pilotage sont en outre configurés pour déclencher l'alerte de clampage lorsque : Qr < n . Qd avec : n ≤ 0,70 (i.e. 70%), de préférence n ≤ 0,60 (i.e. 60%), de préférence encore n ≤ 0,50 (i.e. 50%).
- les moyens de pilotage à microprocesseur sont configurés pour déterminer le débit de gaz réel (Qr), entre les instants successifs (t₁, t₂), en opérant le calcul suivant (les valeurs étant exprimées en unités S.I.) : Qr = (ΔP . V) / Δt , où :
   ▪ ΔP correspond à la variation de pression entre deux mesures de pression successives (p₁, p₂),
   ▪ V correspond au volume du récipient de gaz, et
   ▪ Δt correspond à la variation de temps entre les instants successifs (t₁, t₂) auxquels ont été opérées les deux mesures de pression successives (p₁, p₂).
- les moyens de pilotage sont agencés dans le dispositif électronique à afficheur numérique, de préférence dans le boitier d'un dispositif électronique.
- le dispositif électronique est un manomètre digital permettant de déterminer une pression de fluide et/ou une autonomie en fluide, de préférence en gaz.
- le dispositif de sélection de débit comprend un volant rotatif configuré pour se déplacer entre plusieurs positions angulairement décalées les uns des autres, chaque position correspondant à une valeur de débit de gaz désiré (Qd) donnée.
- le dispositif de sélection de débit permet de sélectionner des débits de gaz désirés (Qd) compris entre 0 et 25 L/min.
- le dispositif de sélection de débit coopère en outre avec un dispositif de réglage de débit agencé dans le corps du robinet afin de régler le débit à la valeur de débit de gaz désiré (Qd).
- le dispositif de réglage de débit comprend un disque à orifices calibré agencé sur le trajet du gaz dans le corps du robinet.
- le raccord de sortie de gaz est agencé au centre du volant rotatif, c'est-à-dire qu'ils sont agencés coaxialement l'un à l'autre.
- il comprend un compteur temporel.
- le compteur temporel est incorporé aux moyens de pilotage.
- les moyens de pilotage sont configurés pour enregistrer les instants successifs (t₁, t₂) auxquels sont opérées les mesures de pression successives (p₁, p₂).
- les moyens de pilotage sont configurés pour déterminer la durée (Δt) s'écoulant entre deux instants successifs (t₁, t₂).
- préférentiellement, les deux instants successifs (t₁, t₂) sont séparés d'une durée comprise entre 1 et 60 secondes, ou plus, de préférence moins de 30 secondes, typiquement entre 5 et 15 secondes, par exemple de l'ordre de 10 secondes.
- le récipient a un volume interne compris entre 1 et 20 L, typiquement entre 2 et 15 L (équivalent en eau).
- l'afficheur numérique du dispositif électronique est configuré pour afficher une icône d'alerte de clampage ou une indication alphanumérique de clampage en cas de déclenchement d'une alerte de clampage, par exemple des termes comme « CLAMP », « CLAMPAGE » ou analogue (en français ou en une autre langue).
- l'afficheur numérique du dispositif électronique est configuré pour afficher une icône d'alerte d'autonomie.
- les moyens de pilotage à microprocesseur sont configurés pour déclencher une alerte sonore et une alerte visuelle en cas de déclenchement d'une alerte de clampage ou d'une alerte d'autonomie.
- les moyens de mémorisation de données comprennent une mémoire morte, de préférence une EEPROM ou analogue.
- le dispositif électronique est fixé au robinet de distribution de gaz.
- le dispositif électronique comprend le microprocesseur.
- au moins une source d'énergie électrique alimente électriquement l'afficheur numérique, le (ou les) microprocesseur et/ou le capteur de pression.
- le capteur de pression est agencé de manière à mesurer la pression du gaz au sein du passage interne de gaz du robinet de distribution de gaz, ledit passage interne étant en communication fluidique avec le volume interne du récipient de gaz.
- le robinet de distribution de fluide est protégé par un capotage de protection comprenant un corps de capotage rigide agencé autour dudit robinet de distribution de fluide.
- le boitier du dispositif électronique comprenant l'afficheur numérique est logé dans une ouverture aménagée dans le corps de capotage.
- le dispositif électronique est fixé au robinet de distribution de gaz et est alimenté électriquement par la source d'énergie électrique, de préférence une ou des batteries ou piles, e.g. rechargeables ou non.
- le corps de capotage définit un volume interne dimensionné pour loger le robinet de distribution de gaz.
- la source d'énergie électrique comprend une ou plusieurs batteries ou piles électriques, rechargeables ou non.
- le (ou les) microprocesseur met en œuvre un ou plusieurs algorithmes.
- les moyens de pilotage à microprocesseur comprennent une carte électronique sur laquelle est agencé le (ou les) microprocesseur(s).
- les moyens de pilotage à microprocesseur comprennent au moins un microcontrôleur. Plus précisément, un (ou plusieurs) microprocesseur peut être intégré au dispositif électronique sous forme d'un microcontrôleur.
- les moyens de pilotage à microprocesseur, typiquement un microcontrôleur, sont configurés pour enregistrer des données, notamment au sein d'un logiciel ou algorithme.
- le corps de capotage est en matériau polymère, en métal ou leurs combinaisons.
- le corps de capotage comprend une (ou plusieurs) poignée de portage, de préférence la poignée de portage est agencée de manière à surmonter le capotage, c'est-à-dire qu'elle est située sensiblement au-dessus du capotage.
- le robinet de distribution de gaz est un robinet à détendeur intégré ou RDI.
- le robinet de distribution de fluide est en alliage de cuivre, tel du laiton.
- le corps de capotage comprend en outre un système d'accrochage conçu pour permettre son accrochage à un support, en particulier à un barreau de lit d'hôpital ou à un brancard de transport de patient ou analogue.
- le corps de capotage comprend en outre un système d'accrochage mobile, de préférence pivotant.
- le récipient de fluide est une bouteille de gaz sous pression contenant un gaz sous pression, en particulier un gaz médical, tel l'oxygène.
- le récipient de fluide contient, lorsqu'il est plein, un gaz à une pression d'au moins 130 à 200 bar abs, voire d'au moins 300 bar abs.
- le récipient de fluide a une forme générale cylindrique, en particulier d'ogive, en métal ou alliage métallique (e.g. acier, aluminium....) ou en matériau(x) composite(s).
- une conduite de gaz flexible est connectée fluidiquement au raccord de sortie en débit, c'est-à-dire une conduite de gaz susceptible de subir un clampage.
- le récipient de fluide contient un gaz ou mélange gazeux, tel de l'oxygène, un mélange NO/N₂, O₂/N₂O ou He/O₂, de l'air ou autre.

L'invention va maintenant être mieux comprise grâce à la description détaillée suivante, faite à titre illustratif mais non limitatif, en référence à la figure annexée, à savoir :
Fig. 1 est un schéma de principe d'un récipient de gaz à afficheur numérique selon l'invention,
Fig. 2 représente un mode de réalisation d'un dispositif électronique à afficheur numérique d'un récipient de gaz selon l'invention,
Fig. 3 représente un mode de réalisation d'un récipient de gaz muni d'un dispositif électronique à afficheur numérique selon l'invention,
Fig. 4 est un exemple d'un signal d'alerte sonore continu, et
Fig. 5 est un exemple d'un signal d'alerte sonore discontinu comprenant des impulsions sonores successives.

Fig. 1 est un schéma de principe d'un récipient de fluide 1 sous pression selon l'invention, alors que la Fig. 3 représente un mode de réalisation d'un tel récipient de fluide 1, à savoir ici une bouteille de gaz sous pression d'axe AA.

Le récipient de fluide 1 des Fig. 1 et Fig. 3 comprend un volume interne 2 de stockage de gaz sous pression, par exemple de plus de 200 bar abs (pression à plein), et est équipé d'un robinet de distribution de fluide 3, tel un RDI, traversé par un passage ou circuit interne de fluide en communication fluidique avec le volume interne 2 du récipient 1 de manière à convoyer le fluide, à savoir ici du gaz, au sein du corps du robinet de distribution de gaz 3 jusqu'à un raccord de sortie 11 en débit auquel vient se raccorder fluidiquement une conduite de gaz flexible 100, laquelle est susceptible d'être clampée inopinément.

La bouteille de gaz d'axe AA comprend un corps cylindrique et un col, c'est-à-dire qu'elle est en forme d'ogive. Le corps cylindrique définit le volume interne 2 de stockage de gaz sous haute pression, typiquement une pression maximale de 130 à 300 bar abs, voire au-delà de 300 bar abs. Le col comprend un orifice d'entrée/sortie de fluide communicant avec le volume interne 2 et permettant de soutirer le gaz du volume interne 2 ou, à l'inverse, de le remplir lorsqu'il est vide. Le robinet de distribution de gaz 3 est monté, typiquement vissé, au niveau de l'orifice du col de la bouteille de gaz.

Le robinet de distribution de gaz 3, qui est ici un RDI, est visé au niveau du col de la bouteille de gaz. Il comprend un raccord ou embout de distribution de gaz, appelé raccord de sortie en débit 11, auquel peut être raccordé une conduite de gaz flexible 100, tel un tuyau en plastique flexible, servant à convoyer le gaz jusqu'à un appareil ou dispositif médical utilisant le gaz fourni par le robinet 3, par exemple un masque respiratoire distribuant du gaz à un patient à un débit prescrit par un médecin ou analogue correspondant un traitement à suivre.

Le corps de robinet est préférentiellement en laiton ou en acier inoxydable. Le robinet de distribution de gaz 3 comprend un capteur de pression 4 pour mesurer la pression du gaz, au sein du passage interne de gaz et/ou dans le volume interne 2 du récipient 1, et fournir des mesures de pression (i.e. signaux de mesure) à des moyens de pilotage à microprocesseur 5, c'est-à-dire un dispositif ou une unité de pilotage comprenant un ou plusieurs microprocesseurs mettant en œuvre un ou plusieurs algorithmes, par exemple une carte électronique portant un (ou des) microprocesseur mettant en œuvre un ou des algorithmes de calcul ou autres, de préférence un microcontrôleur.

Les moyens de pilotage à microprocesseur 5, configurés pour traiter les mesures de pression fournies par le capteur de pression 4. Ils sont préférentiellement agencés dans le boitier d'un dispositif électronique 7, par exemple un manomètre numérique, fixé sur le robinet de distribution de fluide 3, lequel comprend un afficheur numérique 6, tel un écran LCD ou analogue.

Il est en outre prévu un dispositif de sélection de débit 12 actionnable par un utilisateur, tel un volant rotatif, servant à sélectionner un débit de gaz désiré (Qd) devant être délivré par le raccord de sortie 11 en débit, par exemple pour répondre à une prescription d'un médecin ou analogue.

Comme illustré en Fig. 3, le dispositif de sélection de débit 12 peut être un volant rotatif apte à se déplacer en rotation entre plusieurs positions angulaires, décalées les uns des autres, qui correspondent chacune à une valeur de débit donnée, par exemple des valeurs de débit de gaz sélectionnables comprises entre 0 L/min et 30 L/min, typiquement entre 0 et 25 L/min. Par exemple, les valeurs de débit sélectionnables peuvent être les suivantes : 0, 0.5, 1, 2, 3, 5, 8, 10, 12, 15, 20, 22 et 25 L/min, ou toute autre valeur. Comme on peut le voir, la valeur de débit désiré (Qd) sélectionnée par l'utilisateur par actionnement du dispositif de sélection de débit 12, i.e. volant rotatif, apparaît dans une fenêtre de lecture 13 située au-dessus du dispositif de sélection de débit 12, par exemple une découpe aménagée dans le capotage de protection 14 agencé autour du robinet 3 et servant à le protéger contre les chocs ou autres agressions extérieures.

En fait, le dispositif de sélection de débit 12 coopère en outre avec un dispositif de réglage de débit agencé dans le corps du robinet 3 afin de régler le débit à la valeur de débit de gaz désiré (Qd), par exemple le dispositif de réglage de débit peut un disque à orifices calibré agencé sur le trajet du gaz dans le corps du robinet 3. Un tel agencement est connu en soi. Une fois le débit de gaz désiré (Qd) sélectionné, la position du dispositif de sélection de débit 12, par exemple la position angulaire du volant rotatif, peut être déterminée grâce à un ou plusieurs capteurs de position. Ceci permet alors aux moyens de pilotage 5 de connaître alors la valeur du débit de gaz désiré (Qd) ayant été sélectionnée. Un tel agencement est aussi connu en soi.

Dans le mode de réalisation de la Fig. 3, le raccord de sortie en débit 11 est agencé au centre et coaxialement au volant rotatif de sélection de débit 12 ; toutefois, ils pourraient aussi être séparés l'un de l'autre selon d'autres modes de réalisation possibles (non montrés).

Par ailleurs, le capteur de pression 4 est configuré et agencé pour mesurer la pression du gaz par exemple à plusieurs instants successifs (t₁, t₂), de préférence des espacés instants successifs (t₁, t₂) d'une durée de quelques secondes à dizaines de secondes, typiquement une durée de l'ordre de 10 secondes, et fournir ensuite les mesures de pression (p₁, p₂) opérées qui correspondent à la pression du gaz mesurée à ces instants successifs (t₁, t₂). La détermination de la durée s'écoulant entre les instants successifs (t₁, t₂) peut se faire au moyen d'un compteur temporel, par exemple interne aux moyens de pilotage à microprocesseur 5.

Les mesures de pression (p₁, p₂) opérées et transmises par le capteur 14 sont en fait des signaux qui représentent soit des valeurs de pression, soit d'autres grandeurs, comme des valeurs de tension ou de courant, correspondant à des valeurs de pression.

Autrement, les moyens de pilotage à microprocesseur 5 sont configurés pour traiter les signaux de mesure de pression (p₁, p₂) déterminés aux instants successifs (t₁, t₂) et fournis par le capteur de pression 4, lequel mesure la pression du gaz stocké dans le récipient 1, et déterminer des valeurs de pression mesurées à partir de ces signaux de mesure.

Par exemple, ces mesures de pression sont traitées par les moyens de pilotage 5 pour déterminer, à partir des mesures de pression (p₁, p₂) opérées aux instants successifs (t₁, t₂), un débit de gaz réel (Qr) fourni par le raccord de sortie 11 en débit du robinet 3 à la conduite de gaz flexible 100, entre les instants successifs (t₁, t₂). Ensuite, ils comparent ce débit de gaz réel (Qr) au débit de gaz désiré (Qd) ayant été fixé par actionnement du dispositif de sélection de débit 12, et déclenchent une alerte de clampage lorsqu'ils déduisent de cette comparaison que le débit de gaz réel (Qr) est très inférieur au débit de gaz attendu, c'est-à-dire au débit de gaz désiré (Qd) ou, autrement dit, lorsque : Qr < n . Qd avec : n ≤ 0,80 (i.e. 80% exprimé en pourcentage), de préférence n ≤ 0,70 (i.e. 70%), de préférence encore n ≤ 0,60 (i.e. 60%), avantageusement n ≤ 0,50 (i.e. 50%).

Pour déterminer le débit de gaz réel (Qr), entre les instants successifs (t₁, t₂), à partir de mesures de pression successives (p₁, p₂), les moyens de pilotage 5 opèrent le calcul suivant : Qr = (ΔP . V) / Δt où :
- ΔP correspond à la variation de pression entre deux mesures de pression successives (p₁, p₂),
- V correspond au volume du récipient de gaz, et
- Δt correspond à la variation de temps entre les instants successifs (t₁, t₂) auxquels ont été opérées les deux mesures de pression successives (p₁, p₂).

Le volume interne du récipient de gaz (en équivalent eau) est une valeur connue qui peut être mémorisée par des moyens de mémorisation 9, telle une mémoire informatique de type EEPROM, du dispositif électronique 7.

Par exemple, les bouteilles de gaz équipées de ce type de dispositif électronique 7 utilisées pour distribuer de l'oxygène médical (i.e. de qualité médicale) ont typiquement des volumes entre 1 L et 20 L (équiv. en eau), typiquement entre 2 L et 15 L, par exemple, selon la bouteille considérée, le volume peut être de l'ordre de 2 L, 3.5 L, 4.6 L, 5 L, 7 L, 10 L, 11 L ou 15 L.

Les moyens de mémorisation 9 peuvent aussi enregistrer d'autres données, comme par exemple la durée s'écoulant entre les instants successifs (t₁, t₂), les mesures de pression successives (p₁, p₂)... ou d'autres paramètres, comme la températures du gaz, la température ambiante, la position du sélecteur, la configuration de la bouteille, la pression de remplissage, les appuis sur le bouton d'acquittement, les alertes...

Plus généralement, le dispositif électronique 7, par exemple un manomètre numérique, qui comprend les moyens de pilotage à microprocesseur 5, typiquement une carte électronique, est logé dans une ouverture ou logement prévu dans le corps du capotage de protection 14 agencé autour du robinet de distribution de fluide 3 et servant à le protéger contre les chocs ou autres détériorations possibles, par exemple un capotage rigide en polymère et/ou en métal, comme illustré en Fig. 2.

L'afficheur numérique 6 du dispositif électronique 7 comprend un écran numérique, par exemple à cristaux liquides (LCD) ou autre, porté par le boitier rigide, en particulier la face avant 18, du dispositif électronique 7, comme illustré en Fig. 4.

L'afficheur numérique 6 est alimenté électriquement par une source d'énergie électrique (non visible) agencée dans le capotage 14, par exemple une ou des batteries ou piles disposées dans un logement à piles aménagé dans la paroi du corps de capotage et fermé par une trappe amovible ou analogue.

L'afficheur numérique 6 du dispositif électronique 7 permet d'afficher toutes les informations utiles à l'utilisateur, comme par exemple des valeurs de pression, une autonomie en gaz (en heures et minutes) ou d'autres informations ou données, par exemple la valeur du débit de gaz désiré Qd ou réel Qr (en L/min ou en une autre unité), ou l'autonomie en gaz (en heures et minutes) peut aussi être représentée par un barre-graphe 22.

Comme illustré en Fig. 2, l'afficheur numérique 6 peut être agencé dans le panneau frontal 18, c'est-à-dire la façade avant, du boitier du dispositif électronique 7 qui est fixé sur le robinet de distribution de fluide 3 et logé dans une ouverture ou logement du corps du capotage de protection 14 protégeant le robinet 3, comme illustré en Fig. 3. Par exemple, l'afficheur numérique 6 comprend un écran de hauteur comprise entre 29 et 37 mm environ et de largeur par exemple comprise entre 39 et 43 mm environ.

Les moyens de pilotage 5 à microprocesseur sont configurés pour commander des moyens d'alerte sonore et/ou des moyens d'alerte visuelle 19, de préférence les deux, de manière à déclencher au moins une alerte sonore et/ou une alerte visuelle, de préférence les deux, en cas de détection d'un dysfonctionnement, en particulier un clampage, ou d'une quantité de gaz ou autonomie trop basse.

Les moyens d'alerte sonore comprennent un dispositif de type buzzer ou, selon le cas, un haut-parleur émettant un son, une mélodie ou tout autre signal sonore, par exemple un signal de type « bip ». Le haut-parleur ou le buzzer peut être agencé sur la carte électronique portant le microprocesseur et avantageusement protégé par une membrane d'étanchéité permettant en outre de diffuser le son qu'il émet.

Par ailleurs, les moyens d'alerte visuelle 19 comprennent par exemple une ou plusieurs diodes lumineuses de type LEDs ou analogue qui peuvent être commandées pour s'allumer en cas de déclenchement d'alerte (i.e. alerte lumineuse) et/ou encore l'apparition d'informations d'alerte sur l'afficheur 6, telle une icône d'alerte et/ou un texte et/ou un clignotement de l'afficheur 6 lui-même, ou autre.

En cas de détection d'un clampage de conduit par exemple, les moyens de pilotage 5 sont configurés pour déclencher, de façon synchronisée, une alerte visuelle et une alerte sonore afin d'avertir l'utilisateur de ce clampage, c'est-à-dire une déformation locale ou écrasement de la paroi flexible d'un conduit de gaz raccordé au RDI provoquant une restriction de passage du fluide engendrant une chute de débit. D'autres formes de clampage existent, comme par exemple un tuyau plié, c'est-à-dire formant un coude ou analogue.

Par exemple, ici, en cas de déclenchement d'une alerte de clampage par les moyens de pilotage 5, les alertes visuelle et sonore se matérialisent par un affichage sur l'écran d'affichage 6 d'une icône d'alerte 10 spécifique, par exemple ici un triangle de danger, et/ou d'une indication alphanumérique 20 de clampage, par exemple ici le terme « CLAMP » ou un autre terme équivalent, comme CLAMPAGE, que ce soit en français ou en une autre langue, par exemple CLAMPING en anglais, et/ou d'un clignotement de l'écran d'affichage 6 et/ou d'une (ou des) diode lumineuse19 présente sur le boitier du dispositif électronique 7.

Le déclenchement d'une alerte visuelle s'accompagne préférentiellement d'une alerte sonore, à savoir de l'émission d'un signal sonore. Les signaux sonore et/ou visuel peuvent être continus, comme schématisé en Fig. 4, ou discontinus, comme schématisé en Fig. 5, et expliqué ci-après.

De façon similaire, en cas de détection d'une autonomie en fluide trop faible, typiquement inférieure à une durée prédéfinie, par exemple comprise entre 20 et 45 minutes, notamment 30 minutes ou moins, les moyens de pilotage 5 sont configurés pour déclencher, de façon synchronisée, une alerte visuelle et une alerte sonore afin d'avertir l'utilisateur de cette faible autonomie en fluide.

Typiquement, l'autonomie en fluide est calculée pour un débit de fluide donné, c'est-à-dire à partir de la valeur du débit de gaz désiré Qd sélectionnée par l'utilisateur, à partir de valeurs de pression mesurées et d'autres paramètres, comme la température du gaz. Calculer une autonomie en fluide est connu en soi.

Plus généralement, une fois les alertes déclenchées, il est souhaitable de pouvoir les acquitter, c'est-à-dire les stopper. Pour ce faire, le dispositif électronique 7 peut comprendre des moyens d'acquittement d'alerte, tel un bouton ou touche d'acquittement d'alerte, notamment agencé dans son panneau frontal 18, servant à acquitter ou arrêter les alertes après leur déclenchement. Les moyens d'acquittement d'alerte 21, par exemple un bouton d'acquittement d'alerte, est actionné par l'utilisateur lorsqu'il souhaite acquitter les alertes, c'est-à-dire stopper ou arrêter l'émission des signaux visuels et sonores.

Selon la présente invention, la gestion des alertes, c'est-à-dire leur déclenchement et leur extinction, se fait de manière particulière, comme expliqué ci-après.

Plus précisément, les moyens de pilotage 5 à microprocesseur sont configurés pour opérer :
- déclencher une alerte sonore et une alerte visuelle pendant une durée d'alerte (T1),
- interrompre les alertes sonore et visuelle après la durée d'alerte (T1), et
- répéter, de préférence cycliquement, lesdits déclenchement et interruption, après une durée d'interruption d'alertes (T2) donnée, avec de préférence : T2 ≤ T1.

Autrement dit, les alertes sonore et visuelle sont répétées cycliquement en étant espacées par des périodes de « silence », c'est-à-dire d'interruption automatique des alertes, commandées par les moyens de pilotage 5.

Comme déjà mentionné, les alertes sonore et/ou visuelle comprennent une émission d'un signal sonore et/ou d'un signal visuel qui peuvent être continu ou discontinu, i.e. intermittent.

Ainsi, la Fig. 4 schématise un signal sonore (ou lumineux) continu, alors que la Fig. 5 schématise un signal sonore (ou lumineux) discontinu, c'est-à-dire intermittent, formé de plusieurs impulsions sonores, telle qu'une série ou séquence de bips sonores de courtes de durée.

Sur la Fig. 4, on voit que lors du déclenchement de l'alerte sonore, les moyens de moyens de pilotage 5 déclenchent une alerte sonore et l'interrompe après une durée d'alerte T1. L'alerte sonore est ici un signal sonore, i.e. un son audible, qui est délivré pendant toute la durée T1. Ensuite, le signal sonore est stoppé, c'est-à-dire qu'aucun son n'est émis, pendant une durée d'interruption d'alerte T2 donnée. Après cette durée T2, les moyens de moyens de pilotage 5 déclenchent à nouveau l'alerte sonore pendant, là encore, la durée d'alerte T1, puis l'interrompe. Ce cycle d'alerte/interruption d'alerte est répété ici 3 fois mais, bien entendu, il pourrait être répété cycliquement plus de 3 fois.

La Fig. 5 est analogue à la Fig. 4, à l'exception du fait que, durant chaque durée d'alerte T1, le signal d'alerte sonore, i.e. le son audible, n'est pas délivré en continu mais de manière pulsée, c'est-à-dire sous forme d'une série ou séquence d'impulsions sonores successives de courte durée, typiquement de moins de 1 seconde chacune, séparées par des périodes de pause également brèves, typiquement de moins de 1 seconde chacune. Préférentiellement, les durées d'impulsion et de pause sont de l'ordre de quelques dizaines à centaines de millisecondes chacune. A l'issue de la période T1, les impulsions sont stoppées pendant la période T2, comme précédemment, avant de reprendre cycliquement pendant une nouvelle durée T1. Là encore, le cycle d'alerte/interruption d'alerte peut être répété 3 fois, ou plus. Les séries ou séquences d'impulsions sonores successives de courte durée sont des séries de « bips » sonores par exemple. Les durées des impulsion sonores peuvent être égales ou différentes des durées de pause.

Les Fig. 4 et Fig. 5 schématisent des signaux sonores mais des représentations identiques ou analogues peuvent être faites avec des signaux visuels, notamment lumineux, qui peuvent être également continus ou discontinus, i.e. sous forme d'impulsions lumineuse ou de clignotement.

Par ailleurs, les moyens d'acquittement d'alerte 21, lorsqu'ils sont actionnés par un utilisateur, coopèrent avec les moyens de pilotage 5 pour interrompre les alertes sonore et visuelle avant la fin de la durée d'alerte (T1) ou alors pour empêcher une répétition cyclique d'un déclenchement d'alertes sonore et visuelle, et ce, pendant une durée d'acquittement (T3) préfixée, de préférence T3 > T2 et T3 > à T1.

Par exemple, on peut choisir des durées T1 et T2 égales à quelques secondes, et une durée T3 égale à plusieurs minutes, afin par exemple de laisser le temps à un utilisateur de déclamper le tuyau de gaz, lorsqu'une alerte de clampage a été déclenchée ou pour changer de bouteille de gaz, en cas de déclenchement d'alerte d'autonomie.

Les durées T1, T2 et T3 peuvent être mémorisées par les moyens de mémorisation 9, telle une mémoire informatique de type EEPROM, du dispositif électronique 7. Selon un autre mode de réalisation, ils peuvent être paramétrables via un logiciel dédié, par exemple une application externe.

La durée d'alerte T1 peut être inversement proportionnelle à l'autonomie en fluide de la bouteille, c'est-à-dire que plus l'autonomie en fluide devient courte, plus la durée d'alerte (T1) est longue, que ce soit la durée d'un signal sonore continu tel qu'illustré en Fig. 4, ou celle de la séquence d'impulsions sonores dans le cas d'un signal audible discontinu, comme illustré en Fig. 5.

De façon analogue, la durée d'interruption d'alertes (T2) peut être quant à elle proportionnelle à l'autonomie en fluide de la bouteille, c'est-à-dire que plus l'autonomie en fluide devient courte, plus la durée d'interruption d'alertes (T2) est courte.

A titre d'exemple, en fonction de l'autonomie en gaz de la bouteille :
- la durée d'alerte T1 peut être comprise entre 1 seconde et une ou plusieurs minutes, typiquement moins de 1 minute, par exemple 3 à 5 secondes,
- la durée d'interruption d'alertes T2 peut être comprise entre 1 seconde et une ou plusieurs minutes, par exemple 3 à 5 secondes, et
- la durée d'acquittement T3 peut être comprise entre 1 et plusieurs minutes.

Dans ce cas, les durées T1 et T2 sont par exemple égales à 3 secondes.

Cependant, les durées T1 et T2 peuvent être égales l'une à l'autre (i.e. T2 = T1), ou différentes l'une de l'autre, préférentiellement T2 < T1, selon le mode de réalisation désiré.

D'autres exemples de durées d'alerte, d'interruption d'alerte et d'acquittement en fonction de différentes autonomies ou en cas de clampage sont donnés dans le Tableau suivant.

**Tableau**

| Seuils d'alerte d'autonomie | 15 minutes | 10 minutes | Alerte de clampage |
|---|---|---|---|
| Alerte par activation synchronisée d'une LED clignotante et d'un signal sonore | Durées d'alerte | | Durée d'alerte |
| | 45 secondes (T1) puis reprise après 15 secondes (T2) | 50 secondes (T1) puis reprise après 10 secondes (T2) | 45 secondes (T1) puis reprise après 15 secondes (T2) |
| Durée d'acquittement d'alerte | 5 minutes | 2 minutes | 5 minutes |

En outre, comme illustré en Fig. 3, le capotage de protection 14 peut être un capotage simple, telle une simple coque ou enveloppe protectrice rigide sans autre fonctionnalité, ou être plus évolué, c'est-à-dire comprendre d'autres fonctionnalités, comme par exemple une poignée de portage 15 fixé au corps du capotage 14 par un ou des montants-supports 16, et/ou un système d'accrochage 17 mobile (e.g. pivotant ou translatif) ou fixe permettant d'accrocher, i.e. de suspendre, l'ensemble récipient/robinet/capotage à un support, typiquement à un barreau de lit ou de brancard, ou toute autre tringle ou analogue. La poignée de portage 15 est avantageusement dimensionnée pour pouvoir être saisie manuellement par un utilisateur afin de permettre une manipulation et/ou un transport aisé de l'ensemble récipient de gaz/robinet/capotage.

Tous les composants nécessitant de l'énergie électrique pour fonctionner (i.e. microprocesseur, capteur, afficheur etc...) sont alimentés électriquement par une source d'énergie électrique agencée par exemple dans le capotage 14, par exemple une pile ou batterie électrique.

D'une manière générale, un récipient de fluide 1, en particulier une bouteille de gaz, équipée d'un robinet, tel un RDI, protégé par un capotage selon l'invention est adaptée au stockage et à la fourniture de gaz sous pression, en particulier un gaz ou mélange gazeux médical, tel de l'oxygène, un mélange NO/N₂, O₂/N₂O ou He/O₂, de l'air ou autre.

## Revendications

1. Récipient de fluide sous pression (1), en particulier une bouteille de gaz sous pression, comprenant un robinet de distribution de fluide (3) équipé d'un dispositif électronique (7), ledit dispositif électronique (7) comprenant :
- des moyens de pilotage à microprocesseur (5) configurés pour commander des moyens d'alerte sonore et/ou des moyens d'alerte visuelle de manière à déclencher au moins une alerte sonore et/ou une alerte visuelle,
- des moyens d'acquittement d'alerte (21) actionnables par un utilisateur pour interrompre les alertes sonore et/ou visuelle lorsqu'ils sont actionnés par l'utilisateur,
- et un raccord de sortie en débit (11) configuré pour être connecté fluidiquement à une conduite de gaz flexible ou un autre dispositif utilisant le fluide,
dans lequel :
- les moyens de pilotage (5) à microprocesseur sont en outre configurés pour opérer selon les étapes de :
a) déclencher une alerte sonore et/ou une alerte visuelle pendant une durée d'alerte (T1),
b) interrompre les alertes sonore et/ou visuelle après la durée d'alerte (T1), et
c) répéter les étapes a) et b), après une durée d'interruption d'alertes (T2) donnée,
- et les moyens d'acquittement d'alerte (21), lorsqu'ils sont actionnés par un utilisateur, coopèrent avec les moyens de pilotage (5) pour interrompre pendant une durée d'acquittement (T3) préfixée, les alertes sonore et/ou visuelle avant la fin de la durée d'alerte (T1) de l'étape a) et/ou pour empêcher une répétition d'un déclenchement d'alertes sonore et/ou visuelle selon l'étape c)
**caractérisé en ce que** :
- le dispositif de sélection de débit (12) comprend un volant rotatif configuré pour se déplacer entre plusieurs positions angulairement décalées les uns des autres, chaque position correspondant à une valeur de débit de gaz désiré (Qd) donnée comprise entre 0 et 30 L/min,
- le robinet de distribution de fluide (3) comprend un capteur de pression (4) pour mesurer la pression du fluide à plusieurs instants (t₁, t₂) successifs et fournir aux moyens de pilotage (5) une ou des mesures de pression (p₁, p₂) correspondant à la pression du fluide mesurée auxdits instants (t₁, t₂) successifs, et
- les moyens de pilotage (5) sont configurés pour traiter la ou les mesures de pression (p₁, p₂) fournies par le capteur de pression (4) de manière à :
i) déterminer le débit de gaz réel (Qr) fourni par le raccord de sortie en débit (11) du robinet (3), entre les instants successifs (t₁, t₂), à partir des mesures de pression (p₁, p₂) opérées aux instants successifs (t₁, t₂) ;
ii) comparer le débit de gaz réel (Qr) au débit de gaz désiré (Qd) ; et
iii) déclencher une alerte de clampage lorsque : débit de gaz réel (Qr) < n. débit de gaz désiré (Qd) avec $n \leq 0 , 80 \left(i.e. 80%\right) ,$
ou
1) calculer une autonomie en fluide à partir de la valeur de débit de gaz désiré (Qd) et des valeurs de pression mesurées (p₁, p₂), et
2) déclencher une l'alerte d'autonomie en fluide, lorsque l'autonomie calculée est inférieure à une durée prédéfinie.

2. Récipient selon la revendication 1, **caractérisé en ce que** les moyens de pilotage sont configurés pour déclencher une alerte de clampage lorsque :
débit de gaz réel (Qr) < n. débit de gaz désiré (Qd) avec n ≤ 0,70 (i.e. 70%), de préférence n ≤ 0,60 (i.e. 60%), de préférence encore n ≤ 0,50 (i.e. 50%),

3. Récipient selon la revendication 1, **caractérisé en ce que** les moyens de pilotage (5) sont configurés pour déclencher une alerte d'autonomie lorsque l'autonomie calculée est inférieure ou égale à 60 minutes.

4. Récipient selon la revendication 3, **caractérisé en ce que** les moyens de pilotage (5) sont configurés pour déclencher une alerte d'autonomie lorsque l'autonomie calculée est comprise entre 20 et 45 minutes, de préférence comprise entre 25 et 35 minutes, par exemple de l'ordre de 30 minutes.

5. Récipient selon l'une des revendications précédentes, **caractérisé en ce que** les moyens d'acquittement d'alerte (21), lorsqu'ils sont actionnés par un utilisateur, sont configurés pour interrompre les alertes sonore et visuelle, de préférence pour interrompre simultanément les alertes sonore et visuelle.

6. Récipient selon la revendication 1, **caractérisé en ce que** les moyens d'acquittement d'alerte (21) comprennent un organe d'activation à actionnement digital, de préférence un bouton ou une touche d'acquittement.

7. Récipient selon l'une des revendications précédentes, **caractérisé en ce que** les moyens de pilotage à microprocesseur (5) sont agencés dans un dispositif électronique (7) à afficheur numérique (6).

8. Récipient selon la revendication 1, **caractérisé en ce que** l'afficheur numérique (6) du dispositif électronique (7) est configuré pour afficher une icône d'alerte de clampage (10) et/ou une indication alphanumérique de clampage (20) en cas de déclenchement d'une alerte de clampage.

9. Récipient selon la revendication 8, **caractérisé en ce que** l'afficheur numérique (6) du dispositif électronique (7) est configuré pour afficher « CLAMP » ou « CLAMPAGE » en cas de déclenchement d'une alerte de clampage.

10. Récipient selon la revendication 1, **caractérisé en ce que** les moyens de pilotage (5) à microprocesseur sont configurés pour déclencher des alertes sonore et/ou visuelle continues ou discontinues, en particulier des séquences d'impulsions sonores ou lumineuses successives.

11. Récipient selon la revendication 1, **caractérisé en ce que** :
- la durée d'alerte (T1) est comprise entre 1 sec et 5 min,
- la durée d'interruption d'alerte (T2) est comprise entre 1 sec et 30 min, et
- la durée d'acquittement (T3) est comprise entre 1 min et 10 min.

12. Récipient selon la revendication 1, **caractérisé en ce que** les moyens de pilotage (5) à microprocesseur sont configurés pour déterminer le débit de gaz réel (Qr), entre les instants successifs (t₁, t₂), en opérant le calcul suivant (les valeurs étant exprimées en unités S.I.) :
débit de gaz réel (Qr) = (ΔP . V) / Δt où :
▪ ΔP correspond à la variation de pression entre deux mesures de pression successives (p₁, p₂),
▪ V correspond au volume du récipient de gaz, et
▪ Δt correspond à la variation de temps entre les instants successifs (t₁, t₂) auxquels ont été opérées les deux mesures de pression successives (p₁, p₂).

13. Récipient selon l'une des revendications 1 ou 12, **caractérisé en ce que** les instants successifs (t₁, t₂) sont séparés d'une durée comprise entre 1 et 60 secondes, de préférence moins de 30 secondes

14. Récipient selon la revendication 1, **caractérisé en ce qu'**une conduite de gaz flexible est connectée fluidiquement au raccord de sortie en débit (11).

15. Utilisation d'un récipient de fluide sous pression
(1), en particulier une bouteille de gaz, selon l'une des revendications précédentes, pour stocker ou pour fournir un gaz sous pression, en particulier un gaz médical choisi parmi l'oxygène ou un mélange gazeux N₂O/O₂, NO/N₂, He/O₂, de l'air médical.

## Patentansprüche

1. Druckfluidbehälter (1), insbesondere eine Druckgasflasche, umfassend ein Fluidabgabeventil (3), das mit einer elektronischen Vorrichtung (7) ausgestattet ist, die elektronische Vorrichtung (7) umfassend:
- Mikroprozessor-Steuerungsmittel (5), die dazu ausgestaltet sind, Mittel zur akustischen Alarmierung und/oder Mittel zur visuellen Alarmierung so zu steuern, dass mindestens ein akustischer Alarm und/oder ein visueller Alarm wird,
- Alarmquittierungsmittel (21), die von einem Benutzer betätigbar sind, um die akustischen und/oder visuellen Alarme zu unterbrechen, wenn sie von dem Benutzer betätigt werden,
- und einen Volumenstrom-Auslassstutzen (11), der dazu ausgestaltet ist, fluidisch an eine flexible Gasleitung oder eine andere das Fluid verwendende Vorrichtung angeschlossen zu werden,
wobei:
- die Mikroprozessor-Steuerungsmittel (5) ferner dazu ausgestaltet sind, die folgenden Schritte vorzunehmen:
a) Auslösen eines akustischen Alarms und/oder eines visuellen Alarms während einer Alarmdauer (T1),
b) Unterbrechen der akustischen und/oder visuellen Alarme nach der Alarmdauer (T1), und
c) Wiederholen der Schritte a) und b) nach einer gegebenen Alarmunterbrechungsdauer (T2),
- und die Alarmquittierungsmittel (21), wenn sie von einem Benutzer betätigt werden, mit den Steuerungsmitteln (5) zusammenwirken, um während einer vorfestgelegten Quittierungsdauer (T3) die akustischen und/oder visuellen Warnungen vor dem Ende der Alarmdauer (T1) des Schritts a) zu unterbrechen und/oder um eine Wiederholung einer Auslösung von akustischen und/oder visuellen Alarmen gemäß dem Schritt c) zu verhindern **dadurch gekennzeichnet, dass**:
- die Volumenstromwählvorrichtung (12) ein drehbares Rad umfasst, das dazu ausgestaltet ist, sich zwischen mehreren winklig zueinander versetzten Stellungen zu verlagern, wobei jede Stellung einem gegebenen Wert eines Soll-Gasvolumenstroms (Qd) zwischen 0 und 30 L/min entspricht,
- das Fluidabgabeventil (3) einen Drucksensor (4) umfasst, um den Druck des Fluids zu mehreren aufeinander folgenden Zeitpunkten (t₁, t₂) zu messen und an die Steuerungsmittel (5) eine oder mehrere Druckmessungen (p₁, p₂) auszugeben, die dem zu den aufeinander folgenden Zeitpunkten (t₁, t₂) gemessenen Druck des Fluids entsprechen, und
- die Steuerungsmittel (5) dazu ausgestaltet sind, die von dem Drucksensor (4) ausgegebene(n) Druckmessung(en) (p₁, p₂) zu verarbeiten, um:
i) einen Ist-Gasvolumenstrom (Qr), der von dem Volumenstrom-Auslassstutzen (11) des Ventils (3) zwischen den aufeinander folgenden Zeitpunkten (t₁, t₂) ausgegeben wird, ausgehend von den Druckmessungen (p₁, p₂), die zu den aufeinander folgenden Zeitpunkten (t₁, t₂) vorgenommen werden, zu ermitteln;
ii) den Ist-Gasvolumenstrom (Qr) mit dem Soll-Gasvolumenstrom (Qd) zu vergleichen; und
iii) einen Abklemmalarm auszulösen, wenn: Ist-Gasvolumenstrom (Qr) < n. Soll-Gasvolumenstrom (Qd), mit n ≤ 0,80 (d. h. 80 %),
oder
1) eine Fluidreichweite ausgehend von dem Wert des Soll-Gasvolumenstroms (Qd) und von den gemessenen Druckwerten (p₁, p₂) zu berechnen, und
2) einen Fluidreichweitenalarm auszulösen, wenn die berechnete Reichweite geringer als eine vorgegebene Dauer ist.

2. Behälter nach Anspruch 1, **dadurch gekennzeichnet, dass** die Steuerungsmittel dazu ausgestaltet sind, einen Abklemmalarm auszulösen, wenn:
Ist-Gasvolumenstrom (Qr) < n. Soll-Gasvolumenstrom (Qd), mit n ≤ 0,70 (d. h. 70 %), bevorzugt n ≤ 0,60 (d. h. 60 %), noch bevorzugter n ≤ 0,50 (d. h. 50 %),

3. Behälter nach Anspruch 1, **dadurch gekennzeichnet, dass** die Steuerungsmittel (5) dazu ausgestaltet sind, einen Reichweitenalarm auszulösen, wenn die berechnete Reichweite 60 Minuten oder weniger beträgt.

4. Behälter nach Anspruch 3, **dadurch gekennzeichnet, dass** die Steuerungsmittel (5) dazu ausgestaltet sind, einen Reichweitenalarm auszulösen, wenn die berechnete Reichweite zwischen 20 und 45 Minuten, bevorzugt zwischen 25 und 35 Minuten, beispielsweise etwa 30 Minuten beträgt.

5. Behälter nach einem der vorhergehenden Ansprüche, **dadurch gekennzeichnet, dass** die Alarmquittierungsmittel (21) dazu ausgestaltet sind, wenn sie von einem Benutzer betätigt werden, die akustischen und visuellen Alarme zu unterbrechen, bevorzugt die akustischen und visuellen Alarme gleichzeitig zu unterbrechen.

6. Behälter nach Anspruch 1, **dadurch gekennzeichnet, dass** die Alarmquittierungsmittel (21) ein Aktivierungselement mit Fingerbetätigung, bevorzugt einen Quittierungsknopf oder eine Quittierungstaste, umfassen.

7. Behälter nach einem der vorhergehenden Ansprüche, **dadurch gekennzeichnet, dass** die Mikroprozessor-Steuerungsmittel (5) in einer elektronischen Vorrichtung (7) mit digitaler Anzeige (6) angeordnet sind.

8. Behälter nach Anspruch 1, **dadurch gekennzeichnet, dass** die digitale Anzeige (6) der elektronischen Vorrichtung (7) dazu ausgestaltet ist, im Fall des Auslösens eines Abklemmalarms ein Abklemmalarmsymbol (10) und/oder eine alphanumerische Abklemmanzeige (20) anzuzeigen.

9. Behälter nach Anspruch 8, **dadurch gekennzeichnet, dass** die digitale Anzeige (6) der elektronischen Vorrichtung (7) dazu ausgestaltet ist, im Fall des Auslösens eines Abklemmalarms "CLAMP" oder "CLAMPAGE" anzuzeigen.

10. Behälter nach Anspruch 1, **dadurch gekennzeichnet, dass** die Mikroprozessor-Steuerungsmittel (5) dazu ausgestaltet sind, kontinuierliche oder diskontinuierliche akustische und/oder visuelle Alarme auszulösen, insbesondere Sequenzen aus aufeinander folgenden akustischen oder Lichtimpulsen.

11. Behälter nach Anspruch 1, **dadurch gekennzeichnet, dass**:
- die Alarmdauer (T1) zwischen 1 s und 5 min beträgt,
- die Alarmunterbrechungsdauer (T2) zwischen 1 s und 30 min beträgt, und
- die Quittierungsdauer (T3) zwischen 1 min und 10 min beträgt.

12. Behälter nach Anspruch 1, **dadurch gekennzeichnet, dass** die Mikroprozessor-Steuerungsmittel (5) dazu ausgestaltet sind, den Ist-Gasvolumenstrom (Qr) zwischen den aufeinander folgenden Zeitpunkten (t₁, t₂) zu ermitteln, indem die folgende Berechnung vorgenommen wird (wobei die Werte in SI-Einheiten ausgedrückt sind):
Ist-Gasvolumenstrom (Qr) = (ΔP . V) / Δt, worin:
▪ ΔP der Druckänderung zwischen zwei aufeinander folgenden Druckmessungen (p₁, p₂) entspricht,
- V dem Volumen des Gasbehälters entspricht, und
- Δt der zeitlichen Änderung zwischen den aufeinander folgenden Zeitpunkten (t₁, t₂) entspricht, zu denen die beiden aufeinander folgenden Druckmessungen (p₁, p₂) vorgenommen worden sind.

13. Behälter nach einem der Ansprüche 1 oder 12, **dadurch gekennzeichnet, dass** die aufeinander folgenden Zeitpunkte (t₁, t₂) durch eine Dauer zwischen 1 und 60 Sekunden, bevorzugt weniger als 30 Sekunden, getrennt sind.

14. Behälter nach Anspruch 1, **dadurch gekennzeichnet, dass** eine flexible Gasleitung fluidisch an den Volumenstrom-Auslassstutzen (11) angeschlossen ist.

15. Verwendung eines Druckfluidbehälters (1), insbesondere einer Gasflasche, nach einem der vorhergehenden Ansprüche zum Speichern oder Ausgeben eines Druckgases, insbesondere eines medizinischen Gases, das unter Sauerstoff oder einem Gasgemisch N₂O/O₂, NO/N₂, He/O₂, medizinischer Luft gewählt ist.

## Claims

1. Container (1) for pressurized fluid, in particular a pressurized gas cylinder, comprising a fluid distribution valve (3) equipped with an electronic device (7), said electronic device (7) comprising:
- microprocessor-based control means (5) configured to control audible alert means and/or visual alert means in such a way as to trigger at least one audible alert and/or visual alert,
- alert acknowledgment means (21) actuatable by a user in order to interrupt the audible and/or visual alerts when said alert acknowledgement means are actuated by the user,
- and a flow outlet connection (11) configured to be connected fluidically to a flexible gas line or another device using the fluid,
in which:
- the microprocessor-based control means (5) are further configured to perform according to the steps of:
a) triggering an audible alert and/or a visual alert for an alert period (T1),
b) interrupting the audible and/or visual alerts after the alert period (T1), and
c) repeating steps a) and b), after a given alert interruption period (T2),
- and the alert acknowledgment means (21), when they are actuated by a user, cooperate with the control means (5) in order to interrupt, during a preset acknowledgment period (T3), the audible and/or visual alerts before the end of the alert period (T1) of step a), and/or in order to prevent a repetition of triggering of audible and/or visual alerts according to step c),
**characterized in that**:
- the device (12) for selecting a flow rate comprises a rotary handwheel configured to move between a plurality of positions that are angularly offset from one another, each position corresponding to a given desired gas flow rate value (Qd) of between 0 and 30 l/min,
- the fluid distribution valve (3) comprises a pressure sensor (4) for measuring the pressure of the fluid at several successive instants (t₁, t₂) and for supplying the control means (5) with one or more pressure measurements (p₁, p₂) corresponding to the pressure of the fluid measured at said successive instants (t₁, t₂), and
- the control means (5) are configured to process the one or more pressure measurements (p₁, p₂) supplied by the pressure sensor (4) in such a way as to:
i) determine the actual gas flow rate (Qr) supplied by the flow outlet connection (11) of the valve (3), between the successive instants (t₁, t₂), on the basis of the pressure measurements (p₁, p₂) performed at the successive instants (t₁, t₂);
ii) compare the actual gas flow rate (Qr) to the desired gas flow rate (Qd); and
iii) trigger a clamping alert when: actual gas flow rate (Qr) < n. desired gas flow rate (Qd) with n ≤ 0.80 (i.e. 80%),
or
1) calculate a fluid autonomy on the basis of the desired gas flow rate value (Qd) and the measured pressure values (p₁, p₂), and
2) trigger a fluid autonomy alert, when the calculated autonomy is less than a predefined period.

2. Container according to Claim 1, **characterized in that** the control means are configured to trigger a clamping alert when: actual gas flow rate (Qr) < n. desired gas flow rate (Qd) with n ≤ 0.70 (i.e. 70%), preferably n ≤ 0.60 (i.e. 60%), more preferably n ≤ 0.50 (i.e. 50%).

3. Container according to Claim 1, **characterized in that** the control means (5) are configured to trigger an autonomy alert when the calculated autonomy is less than or equal to 60 minutes.

4. Container according to Claim 3, **characterized in that** the control means (5) are configured to trigger an autonomy alert when the calculated autonomy is between 20 and 45 minutes, preferably between 25 and 35 minutes, for example of the order of 30 minutes.

5. Container according to one of the preceding claims, **characterized in that** the alert acknowledgment means (21), when they are actuated by a user, are configured to interrupt the audible and visual alerts, preferably to interrupt the audible and visual alerts simultaneously.

6. Container according to Claim 1, **characterized in that** the alert acknowledgment means (21) comprise a finger-operated activation member, preferably an acknowledgment button or key.

7. Container according to one of the preceding claims, **characterized in that** the microprocessor-based control means (5) are arranged in an electronic device (7) with digital display (6).

8. Container according to Claim 1, **characterized in that** the digital display (6) of the electronic device (7) is configured to display a clamping-alert icon (10) and/or an alphanumeric indication (20) of clamping in the event of a clamping alert being triggered.

9. Container according to Claim 8, **characterized in that** the digital display (6) of the electronic device (7) is configured to display "CLAMP" or "CLAMPING" in the event of a clamping alert being triggered.

10. Container according to Claim 1, **characterized in that** the microprocessor-based control means (5) are configured to trigger continuous or discontinuous audible and/or visual alerts, in particular successive sound or light pulse sequences.

11. Container according to Claim 1, **characterized in that**:
- the alert period (T1) is between 1 second and 5 minutes,
- the alert interruption period (T2) is between 1 second and 30 minutes, and
- the acknowledgement period (T3) is between 1 minute and 10 minutes.

12. Container according to Claim 1, **characterized in that** the microprocessor-based control means (5) are configured to determine the actual gas flow rate (Qr), between the successive instants (t₁, t₂), by performing the following calculation (the values being expressed in SI units):
actual gas flow rate (Qr) = (ΔP . V) / Δt where:
▪ ΔP corresponds to the variation in pressure between two successive pressure measurements (p₁, p₂),
▪ V corresponds to the volume of the gas container, and
▪ Δt corresponds to the variation in time between the successive instants (t₁, t₂) at which the two successive pressure measurements (p₁, p₂) were performed.

13. Container according to either of Claims 1 and 12, **characterized in that** the successive instants (t₁, t₂) are separated by a period of between 1 and 60 seconds, preferably less than 30 seconds.

14. Container according to Claim 1, **characterized in that** a flexible gas line is connected fluidically to the flow outlet connection (11).

15. Use of a container (1) for pressurized fluid, in particular a gas cylinder, according to one of the preceding claims, for storing or for supplying a pressurized gas, in particular a medical gas chosen from oxygen or a gaseous mixture of N₂O/O₂, NO/N₂, He/O₂, or medical air.
